# EUROPÄISCHE PATENTSCHRIFT

(11) **EP 1 706 851 B1**
(45) Veröffentlichungstag und Bekanntmachung des Hinweises auf die Patenterteilung: **08.10.2008**
(21) Anmeldenummer: 05700870.8
(22) Anmeldetag: 13.01.2005
(51) Int. Cl.: G07C 9/00, G08C 17/02

(54) **PROGRAMMIERGERÄT FÜR SENDER-/EMPFÄNGERSYSTEME ZUR BERÜHRUNGSLOSEN BETÄTIGUNG VON TÜREN UND TOREN**
PROGRAMMING DEVICE FOR TRANSMITTER/RECEIVER SYSTEMS FOR CONTACTLESSLY ACTUATING DOORS AND GATES
APPAREIL DE PROGRAMMATION DE SYSTEMES EMETTEURS/RECEPTEURS POUR L'ACTIONNEMENT SANS CONTACT DE PORTES ET DE PORTAILS

(30) Priorität: 22.01.2004 DE 102004003212
(43) Veröffentlichungstag der Anmeldung: 04.10.2006
(73) Patentinhaber: Sommer Antriebs- und Funktechnik GmbH, 73230 Kirchheim/Teck (DE)
(72) Erfinder: SOMMER, Frank-Uwe, 73230 Kirchheim/Teck (DE); SOMMER, Frank, 73230 Kirchheim/Teck (DE)
(74) Vertreter: Ruckh, Rainer Gerhard
(86) Internationale Anmeldenummer: PCT/EP2005/000253
(87) Internationale Veröffentlichungsnummer: WO 2005/071621

(56) Entgegenhaltungen:
- EP-A- 0 651 119
- DE-A1- 19 625 588
- DE-A1- 19 827 692
- DE-C1- 19 821 998
- FR-A- 2 836 270
- US-A- 5 148 159
- US-B1- 6 326 754
- US-E1- R E37 986

## Beschreibung

Die Erfindung betrifft ein Programmiergerät für Sender-/Empfängersysteme zur berührungslosen Betätigung von Türen und Toren.

Derartige Sender-/Empfängersysteme bilden Mehrkomponentensysteme zur Fernbedienung oder Fernkodierung von Türen und Toren. Ein derartiges Mehrkomponentensystem dient beispielsweise zum funkgesteuerten Öffnen und Verschließen eines oder mehrerer Garagentore. Für jede berechtigte Person ist ein Handfunksender als Sender vorhanden, mit welchen ein Sendercode an einen dem Torantrieb eines Garagentors zugeordneten Funkempfänger als Empfänger ausgesendet werden kann, um das Garagentor ferngesteuert zu öffnen oder zu schließen. Das Öffnen oder Schließen des Garagentors wird dabei dann über eine Betätigungsvorrichtung freigegeben, wenn der ausgesandte Sendercode mit einem im Funkempfänger abgespeicherten Empfängercode übereinstimmt.

Zur Eingabe der Sendercodes in die Sender beziehungsweise der Empfängercodes in den Empfänger können an diesen Einheiten mechanisch betätigbare Codierschalter vorgesehen sein. Ein derartiger Codierschalter weist eine Schaltleiste mit einer vorgegebenen Anzahl von Schaltern auf, wobei jeder Schalter zwei Schaltzustände aufweist. Durch Betätigen der Schalter kann eine binäre Zahl als Codewort in den Sender und Empfänger eingegeben werden, dessen Länge durch die Anzahl der Schalter vorgegeben ist.

Aus der WO 99/67 759 ist eine Vorrichtung zur Vergabe derartiger Codes in codegesteuerten Mehrkomponentensystemen bekannt, bei welcher die manuellen Codierschalter durch programmierbare Codierschaltungen ersetzt sind.

Diese Codierschaltung weist anstelle einer Schaltleiste mit Schaltern eine der Anzahl der Schalter entsprechende Anzahl von manuell betätigbaren Betätigungseinrichtungen auf, welche Bestandteil einer Programmiereinrichtung zur Eingabe von Codeworten sind. Die so ausgebildete Codierschaltung weist somit eine den Codierschaltern entsprechende Bedienoberfläche auf, so dass diese Einheiten kompatibel sind und gegebenenfalls gegeneinander ausgetauscht werden können. Durch die Ankopplung der Betätigungseinrichtungen an die Programmiereinrichtung kann jedoch ein Codewort beliebiger Länge eingegeben werden, wobei die Länge des Codeworts insbesondere unabhängig von der Anzahl der Betätigungseinrichtung ist.

Aus der FR 2 837 270 A ist ein Zugangssystem für ein Gebäude bekannt, welches eine Fernbedienungseinheit mit einem Transponder und einem zugeordneten Sender und Empfänger aufweist. Weiterhin ist eine zentrale Zugangseinheit vorgesehen, welche in Abhängigkeit von von der Fernbedienungseinheit empfangenden Signalen den Zugang zum Gebäude freigeben kann. Weiterhin ist ein Programmiergerät vorgesehen, mittels dessen Zugangsdaten aus einem Speicher der Fernbedienungseinheit auslesbar und überprüfbar sind und zudem in die zentrale Zugangseinheit eingelesen werden können.

Die DE 198 21 998 C1 betrifft ein signalbetätigbares Schließsystem für Türen und Tore. Das Schließsystem verwendet, um ein unkontrolliertes Duplizieren von Berechtigungscodes einerseits, andererseits aber, wenn gewünscht, eine einfache Dupliziermöglichkeit dieser Berechtigungscodes zuzulassen, mindestens drei Arten von Signalcodes als Berechtigungscodes, nämlich frei kopierbare Normalcodes, nur einmal kopierbare Sicherungscodes und nicht kopierbare kopierte Sicherungscodes. Die in einem Schließsystem verwendeten normalen Komponenten (Normalsender) können bei einem Lernvorgang, bei dem ein neuer Berechtigungscode einprogrammiert werden soll, unterscheiden, um welchen Signalcode es sich jeweils handelt. Dazu weisen die verwendeten Signalcodes Kennungen auf, die beim Lernen gegebenenfalls modifiziert werden. Sicherheitscodes können nur von einer speziellen Programmiereinrichtung (Sicherungssender) übertragen werden, die den Sicherungscode in einer Originalkennung aufweist. Beim Kopieren dieser Sicherungscodes wird die Kennung verändert. Ein Lernvorgang mit einem solchen kopierten Sicherungscode wird verweigert, wohingegen die normalen Komponenten (z. B. der Normalsender) einen Normalcode identisch weitervererben können.

Die US RE 37,986 E betrifft ein Fernbedienungssystem für Garagentore. Dieses System umfasst einen Empfänger, in welchem mehrere Codes von zugeordneten Sendern gespeichert werden können. Der Empfänger kann so programmiert werden, dass bei Empfang mehrerer Codes von Sendern das Garagentor geöffnet werden kann.

Der Erfindung liegt die Aufgabe zugrunde ein Programmiergerät für Sender-/Empfängersysteme zur berührungslosen Betätigung von Türen und Toren bereitzustellen, welches einen hohen Bedienkomfort aufweist und zudem eine sichere und einfache Vergabe von Codes für die Sender-/Empfängersysteme gewährleistet.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Das erfindungsgemäße Programmiergerät dient zur Programmierung von Sender-/Empfängersystemen zur berührungslosen Betätigung von Türen und Toren. Zur Betätigung einer Tür oder eines Tores wird von einem Sender eines Sender-/Empfängersystems ein Sendercode in einen zugeordneten Empfänger eingelesen und dort mit Empfängercodes verglichen. Das erfindungsgemäße Programmiergerät weist eine Rechnereinheit zur Verwaltung der Sendercodes und der Empfängercodes der Sender-/Empfängersysteme auf. Zusätzlich beinhaltet das erfindungsgemäße Programmiergerät eine Eingabeeinheit zur Definition der Sendercodes und Empfängercodes der Sender-/Emprangersysteme. Weiterhin weist das erfindungsgemäße Programmiergerät eine Schnittstelleneinheit zum Anschluss von Sendern und Empfängern auf, über welche Empfängercodes an angeschlossene Empfänger und Sendercodes an angeschlossene Sender ausgebbar sind. In der Rechnereinheit ist eine Liste von Codes abgespeichert, aus welcher mittels der Eingabeeinheit Empfängercodes auswählbar sind. Alternativ sind die Empfängercodes mittels der Eingabeeinheit eingebbar. Ein Sendercode ist für einen Sender eines Sender-/Empfängersystems durch Auswahl aus den Empfängercodes des zugeordneten Empfängers mittels der Eingabeeinheit vorgebbar. Weiter wird ein als Sendercode vergebener Empfängercode in der Rechnereinheit maskiert, wobei maskierte Empfängercodes für eine weitere Vergabe der Sendercodes gesperrt sind.

Der Grundgedanke der Erfindung besteht somit darin, die Sendercodes und Empfängercodes von Sender-/Empfängersystemen zur berührungslosen Betätigung von Türen und Toren zentral über das Programmiergerät vorzugeben. Die Sender-/Empfängersysteme können generell Infrarotsignale, Ultraschallsignale, Funksignale oder optische Signale zur Fernsteuerung oder Fernbedienung von Türen oder Toren übertragen. Dabei weist ein Sender-/Empfängersystem bevorzugt einen Empfänger auf, der einer Betätigungsvorrichtung zur Betätigung einer Tür oder eines Tores zugeordnet ist. Weiterhin umfasst das Sender-/Empfängersystem bevorzugt mehrere Sender in Form von Handgeräten. Besonders vorteilhaft können mit dem erfindungsgemäßen Programmiergerät die Codes mehrerer Sender-/Empfängersysteme vorgegeben werden. Dabei können die Sender-/Empfängersysteme insbesondere zum Öffnen und Schließen von Garagentoren eingesetzt werden.

Ein wesentlicher Vorteil hierbei besteht darin, dass Codierleisten oder Codierschaltungen an den Sendern und Empfängern zur Eingabe von Codeworten nicht mehr benötigt werden. Abgesehen davon, dass dies zu einer erheblichen konstruktiven Vereinfachung der Sender und Empfänger führt, wird durch die zentrale Eingabemöglichkeit über das Programmiergerät die Eingabe von Codes für die Sender-/Empfängersysteme für den Benutzer erheblich vereinfacht.

Dabei besteht ein weiterer wesentlicher Vorteil der Erfindung darin, dass in dem Programmiergerät zentral die Verwaltung der Sendercodes und Empfängercodes der Sender-/Empfängersysteme erfolgt, welche von dem Benutzer jederzeit eingesehen und kontrolliert werden kann.

Für den Fall, dass in dem Programmiergerät mehrere Sender-/Empfängersysteme verwaltet werden, sind diese zweckmäßig jeweils mit einer Kennung versehen, anhand derer eine eindeutige Identifizierung möglich ist. Die Kennung kann dabei benutzerspezifisch vorgegeben werden. Unter der Kennung können die Sendercodes und Empfängercode des jeweiligen Sender-/Empfängersystems im Programmiergerät aufgerufen und angezeigt werden. Weiterhin kann über die Eingabeeinheit eine Editierung zur Vergabe der Sendercodes und Empfängercodes erfolgen.

Für ein Sender-/Empfängersystem werden dabei zunächst die Empfängercodes für den Empfänger vorgegeben. Dies kann durch direkte Eingabe der Empfängercodes über die Eingabeeinheit erfolgen. Besonders vorteilhaft ist in der Rechnereinheit eine Liste von Codes abgespeichert, aus welchen die Empfängercodes ausgewählt werden können. Durch Maskierung von einmal vorgegebenen Codes über die Rechnereinheit kann eine Mehrfachauswahl eines Codes vermieden werden. Diese Eingabemöglichkeit ist besonders einfach durchführbar.

Die auf diese Weise definierten Empfängercodes werden über die Schnittstelleneinheit in den angeschlossenen Empfänger eingelesen.

Die Vergabe der Sendercodes für dieses Sender-/Empfängersystem erfolgt anschließend dadurch, dass aus den Empfängercodes im Programmiergerät für jeden Sender eine Untermenge ausgewählt wird und in diesen über die Schnittstelleneinheit eingelesen wird. Bevorzugt wird jedem Sender ein individueller Sendercode dadurch zugewiesen, dass einer der Empfängercodes von dem Benutzer ausgewählt wird und dann als Sendercodes vom Programmiergerät in den Sender eingelesen wird. Zur Vermeidung von Mehrfachbelegungen wird der ausgewählte Empfängercode im Programmiergerät maskiert, so dass dieser nicht ein zweites Mal zur Definition eines Sendercodes verwendet werden kann.

Die Maskierung der Empfängercodes wird zweckmäßigerweise dem Benutzer angezeigt.

Mit dem Programmiergerät kann des Weiteren auch eine Änderung, insbesondere Löschung von Sendercodes und/oder Empfängercodes der Sender-/Empfängersysteme durchgeführt werden. Die so durchgeführten Änderungen sind für den Benutzer einfach durchführbar und zudem anhand der aktualisierten Listen mit den entsprechenden Codes im Programmiergerät gut kontrollierbar.

Die Schnittstelleneinheit zum Anschluss von Sendern und Empfängern kann in Form eines Schnittstellenadapters ausgebildet sein. In diesem Fall wird zwischen dem Programmiergerät und dem zu programmierenden Sender oder Empfänger eine Kabelverbindung hergestellt. Die so ausgebildete Schnittstelleneinheit besteht aus Standardkomponenten, die kostengünstig herstellbar sind. Alternativ kann die Schnittstelleneinheit auch Schnittstellen zur berührungslosen Datenübertragung zwischen dem Programmiergerät und den Sendern und Empfängern der Sender-/Empfängersysteme aufweisen. Diese Schnittstelleneinheit eignet sich insbesondere für die Programmierung von Empfängern an ihren Einbauorten in den Türen oder Toren.

In einer vorteilhaften Ausführungsform der Erfindung ist das Programmiergerät an einen Personalcomputer anschließbar oder in einem Personalcomputer integriert. In diesem Fall kann das Terminal des Personalcomputers als Anzeigeeinheit und die Tastatur des Personalcomputers als Eingabeeinheit des Programmiergeräts genutzt werden. Weiterhin können in dem Personalcomputer installierte Standardprogramme, insbesondere Textverarbeitungsprogramme und Tabellenkalkulationsprogramme, als Softwaremodule für das Programmiergerät genutzt werden.

Die Erfindung wird im Nachstehenden anhand der Zeichnungen erläutert. Es zeigen:
- Figur 1:: Schematische Darstellung eines Schließsystems mit einem Sender/Empfängersystem zur berührungslosen Betätigung eines Garagentors.
- Figur 2:: Schematische Darstellung eines Programmiergeräts zur Programmierung von Sender-/Empfängersystemen gemäß Figur 1.
- Figur 3:: Liste von in dem Programmiergerät gespeicherten Codes zur Definition von Empfängercodes für Sender-/Empfängersysteme.
- Figur 4:: Liste von Empfängercodes eines Sender-/Empfängersystems.

Figur 1 zeigt schematisch ein Schließsystem 1 zur berührungslosen Betätigung eines Garagentores 2. Anstelle eines Garagentores 2 kann mit dem Schließsystem 1 generell ein Tor oder eine Tür betätigt werden.

Das Schließsystem 1 umfasst ein Sender-/Empfängersystem mit mehreren Sendern 3, sowie einem den Sendern 3 zugeordneten Empfänger 4. Der Empfänger 4 ist im Bereich des Garagentores 2 montiert und an einen Torantrieb 5 angeschlossen, mit welchem das Garagentor 2 geschlossen und geöffnet werden kann.

Die Sender 3 weisen jeweils einen identischen Aufbau auf. Jeder Sender 3 ist dabei als Handsender ausgebildet, der in einem Gehäuse 6 integriert ist. Der Sender 3 weist ein Funksendemodul 7 zum Aussenden kodierter Funksignale auf. Der Sender 3 ist mittels nicht dargestellter Tasten betätigbar, wobei durch Betätigung bestimmter Tastenkombinationen vorgegebene Funksignale emittiert werden. Weiterhin ist in dem Sender 3 ein Prozessor 8 mit integrierter Speichereinheit und eine Schnittstelleneinheit 9 integriert. Der Prozessor 8 übernimmt die Steuerung der einzelnen Komponenten des Senders 3.

Der Empfänger 4 weist ein Funkempfangsmodul 10 zum Empfang der Funksignale der Sender 3 auf. Weiterhin weist der Sender 3 einen Prozessor 11 mit integrierter Speichereinheit auf, in welchem die Funksignale der Sender 3 dekodiert werden. Weiterhin weist der Empfänger 4 eine Schnittstelleneinheit 9' auf, die identisch mit der Schnittstelleneinheit 9 der Sender 3 ist.

Zur Betätigung des Garagentores 2 wird einer der Sender 3 betätigt, so dass dieser mit den emittierten Funksignalen einen Sendercode an den Empfänger 4 übermittelt. Im Prozessor 11 des Empfängers 4 wird der dekodierte Sendercode mit Empfängercodes verglichen, die in der Speichereinheit des Prozessors 11 im Empfänger 4 abgespeichert sind. Stimmt der eingelesene Sendercode mit einem der abgespeicherten Empfängercodes überein, wird der Torantrieb 5 zum Öffnen oder Schließen des Garagentors 2 aktiviert.

In den Sendern 3 des Sender-/Empfängersystems sind individuelle Sendercodes abgespeichert, wobei diese als Empfängercodes im Empfänger 4 hinterlegt sind. Damit bilden nur diese Sender 3 berechtigte Sendeeinheiten, mittels derer das Garagentor 2 geöffnet und geschlossen werden kann.

Generell können derartige Sender-/Empfängersysteme anstelle von Funksignalen auch optische Signale, insbesondere Infrarotsignale, Ultraschallsignale oder dergleichen aussenden und empfangen. In jedem Fall erfolgt die Aussendung der Signale in Form von Sendercodes, die empfangsseitig mit Empfängercodes zur Freigabe der Betätigung eines Tores oder einer Tür verglichen werden.

Bei komplexen Anlagen und Gebäuden können typischerweise auch mehrere Schließsysteme 1 zum Einsatz kommen. Insbesondere können mehrere Schließsysteme 1 mit Sender-/Empfängersystemen gemäß Figur 1 zum Öffnen und Schließen einer Anzahl von Garagentoren 2 eingesetzt werden.

Zur Konfigurierung derartiger Sender-/Empfängersysteme, insbesondere zur Vergabe der Sendercodes und Empfängercodes für die einzelnen Sender-/Empfängersysteme ist das Programmiergerät 12 gemäß Figur 2 vorgesehen.

Das Programmiergerät 12 weist eine Schnittstelleneinheit 9" zum Anschluss der Sender 3 und Empfänger 4 von Sender-/Empfängersystemen gemäß Figur 1 auf. Dabei ist die Schnittstelleneinheit 9" des Programmiergeräts 12 identisch mit den Schnittstelleneinheiten 9, 9' der Sender 3 und Empfänger 4 ausgebildet. Im vorliegenden Fall sind die Schnittstelleneinheiten 9, 9', 9" als Schnittstellenadapter mit jeweils einer seriellen Schnittstelle ausgebildet. Die Verbindung zwischen dem Programmiergerät 12 und einem Sender 3 oder einem Empfänger 4 wird über ein nicht dargestelltes Anschlusskabel hergestellt. Die tragbaren Sender 3 werden hierzu zum Programmiergerät 12 gebracht. Auch der Empfänger 4 wird hierzu zum Programmiergerät 12 gebracht, wobei der Empfänger 4 vor Inbetriebnahme an das Programmiergerät 12 anschließbar ist. Weiterhin kann der Empfänger 4 auch von seiner jeweiligen Einbauposition am Garagentor 2 gelöst und an dem Programmiergerät 12 angeschlossen werden. Dabei braucht der Empfänger 4 keine eigene Spannungsversorgung aufzuweisen. Schließlich kann der Empfänger 4 prinzipiell auch in seiner jeweiligen Einbauposition am Garagentor 2 an das Programmiergerät 12 angeschlossen werden.

Prinzipiell können die Schnittstelleneinheiten 9, 9', 9" auch von Schnittstellen zur berührungslosen Datenübertragung zwischen dem Programmiergerät 12 einerseits und den Sendern 3 und der Empfänger 4 der Sender-/Empfängersysteme andererseits gebildet sein. Die Datenübertragung kann durch Austausch von optischen Signalen, insbesondere Infrarotsignalen, Funksignalen oder Ultraschallsignalen erfolgen.

Das Programmiergerät 12 weist eine Rechnereinheit 13 zur Steuerung der Funktionen und Komponenten des Programmiergeräts 12 auf. Weiterhin weist das Programmiergerät 12 ein Bedienfeld 14 auf, welches als Anzeigeeinheit zur Anzeige von Daten und als Eingäbeeinheit zur Eingabe von Daten dient.

Schließlich weist das Programmiergerät 12 eine Schnittstelle 15 auf, über welche das Programmiergerät 12 an eine entsprechende Schnittstelle 15' eines Personalcomputers 16 anschließbar ist. Der Personalcomputer 16 weist eine Prozessoreinheit 17 sowie ein Terminal 18 und eine Tastatur 19 auf Das Terminal 18 kann als Anzeigeeinheit für das angeschlossene Programmiergerät 12 genutzt werden. Die Tastatur 19 des Personalcomputers 16 kann als Eingabeeinheit für das Programmiergerät 12 genutzt werden.

Generell kann das Programmiergerät 12 auch als autarke Einheit ausgebildet sein, die ohne einen Personalcomputer 16 oder dergleichen betrieben werden kann. Weiterhin kann das Programmiergerät 12 auch in einem Personalcomputer 16 oder dergleichen integriert sein.

Das Programmiergerät 12 dient zur Programmierung von Sender-/Empfängersystemen, insbesondere zum Einprogrammieren von Sendercodes in die Sender 3 und von Empfängercodes in die Empfänger 4 von vorzugsweise mehreren Sender-/Empfangersystemen.

Für ein Sender-/Empfängersystem wird vor dessen Inbetriebnahme zunächst der Empfänger 4 über die Schnittstelleneinheit 9' an das Programmiergerät 12 angeschlossen. Für den Empfänger 4 wird dann über die Eingabeeinheit eine vorgegebene Anzahl von Empfängercodes eingegeben. Diese Empfängercodes werden vorzugsweise unter einer Kennung, die das Sender-/Empfängersystem kennzeichnet, zu welchem der Empfänger 4 gehört, in der Rechnereinheit 13 des Programmiergeräts 12 abgespeichert. Die Kennung kann vorzugsweise von dem Benutzer frei gewählt werden. Die Programmierung kann durch eine unmittelbare Eingabe der Empfängercodes über die Eingabeeinheit erfolgen. In einer besonders vorteilhaften Ausführungsform kann die Programmierung menügeführt erfolgen, wobei dem Benutzer eine Anzahl von in der Rechnereinheit 13 des Programmiergeräts 12 gespeicherten Codes angezeigt wird, aus welchen der Benutzer die Empfängercodes anwählen kann.

Eine derartige Tabelle mit Codes C1, C2, ... CN ist in Figur 3 schematisch dargestellt. Aus diesen Codes kann der Benutzer eine vorgegebene Anzahl als Empfängercodes auswählen. Um eine Mehrfachvergabe eines Codes als Empfängercode zu vermeiden, wird ein einmal als Empfängercode vorgegebener Code über die Rechnereinheit 13 des Programmiergeräts 12 maskiert, so dass dieser für eine weitere Vergabe als Empfängercode gesperrt ist. Bei dem Ausführungsbeispiel sind die ersten beiden Codes maskiert, was dem Benutzer durch eine entsprechende graphische Markierung angezeigt wird. Die restlichen Codes C3, ... CN stehen noch zur Vergabe als Empfängercodes zur Verfügung. Je nach Ausbildung der Software in der Rechnereinheit 13 werden die Codes C1, C2, ... entsprechend ihrer Reihenfolge in der Tabelle als Empfängercodes vergeben oder können frei vom Benutzer gewählt werden.

Bei der vorzugsweise menügeführten Programmierung des Empfängers 4 können vorzugsweise auch weitere Daten in das Programmiergerät 12 eingegeben werden. Hierzu gehören beispielsweise der Bautyp des Empfängers 4 sowie dessen Seriennummer. Weiterhin kann ein Empfänger 4 mehrere Kanäle zum Empfang von Funksignalen aufweisen. In diesem Fall kann auch der Kanal des Empfängers 4 eingegeben werden, welchem die einzules enden Empfängercodes jeweils zuzuweisen sind. Vorzugsweise kann auch vor Beginn der Programmierung des Empfängers 4 die Anzahl der zugeordneten Sender 3 und damit die Gesamtzahl der einzugebenden Empfängercodes abgefragt werden.

Nachdem die Empfängercodes in das Programmiergerät 12 eingegeben worden sind, werden diese vom Programmiergerät 12 in den angeschlossenen Empfänger 4 eingelesen. Der erfolgte Einlesevorgang wird dem Benutzer vorzugsweise über die Anzeigeeinheit des Programmiergeräts 12 angezeigt.

Im vorliegenden Fall wurden für einen Empfänger 4 eines Sender-/Empfängersystems M Empfängercodes EC1, ... ECM eingelernt, die in der Tabelle in Figur 4 dargestellt sind.

Anhand dieser eingelernten Empfängercodes werden anschließend die Sendercodes für die Sender 3 dieses Sender-/Empfängersystems vergeben.

Zur Programmierung eines Senders 3 wird dieser über die Schnittstelleneinheit 9" an das Programmiergerät 12 angeschlossen. Der Benutzer wählt dann aus der Tabelle der Empfängercodes, die an der Anzeigeeinheit angezeigt wird, einen Empfängercode aus, welcher dem Sender 3 als Sendercodes zugewiesen wird. Diese Zuweisung wird mit weiteren Daten des Senders 3, insbesondere dem Bautyp und der Seriennummer des Senders 3 in der Rechnereinheit 13 des Programmiergeräts 12 unter der Kennung des betreffenden Sender-/Empfängersystems abgespeichert. Danach wird der Sendercode von dem Programmiergerät 12 in den Sender 3 eingelesen, wobei der Einlesevorgang wiederum über die Anzeigeeinheit angezeigt und quittiert wird.

Damit unterschiedlichen Sendern 3 individuelle, eindeutige Sendercodes zugewiesen werden, erfolgt nach Vergabe eines Empfängercodes aus der Tabelle gemäß Figur 4 als Sendercode eine Maskierung dieses Empfängercodes. Damit ist dieser Empfängercode für eine weitere Vergabe als Sendercode gesperrt. Die Maskierung der vorgegebenen Empfängercodes wird wiederum graphisch angezeigt. Im vorliegenden Ausführungsbeispiel ist der Empfängercode EC2 in Figur 4 markiert, während die restlichen Empfängercodes noch zur Vergabe als Sendercodes zur Verfügung stehen.

Nach der Vergabe der Sendercodes für die Sender 3 und die Empfänger 4 eines Sender-/Empfängersystems ist das entsprechende Schließsystem 1 betriebsbereit.

Auch nach Inbetriebnahme können die Sendercodes und Empfängercodes für ein Sender-/Empfängersystem mittels des Programmiergeräts 12 geändert werden. Insbesondere können auch Sendercodes und Empfängercodes gelöscht werden. Die entsprechende Programmierung von Änderungen über das Programmiergerät 12 erfolgt entsprechend wie die Erstvergabe von Sendercodes und Empfängercodes.

Die aktuellen Versionen der für die Sender-/Empfängersysteme vergebenen Sendercodes und Empfängercodes werden in dem Programmiergerät 12 verwaltet. Insbesondere kann dort die Historie von verschiedenen Versionen von Sätzen mit Sendercodes und Empfängercodes für ein Sender-/Empfängersystem abgespeichert werden. Vorzugsweise werden hierzu auch die Zeitpunkte der Erstellung der einzelnen Versionen festgehalten. Diese Versionen können über die Anzeigeeinheit angezeigt werden. Falls mit dem Programmiergerät 12 alleine keine Verwaltung der Sendercodes und Empfängercodes möglich ist, kann hierzu zusätzlich der angeschlossene Personalcomputer 16 genutzt werden.

### Bezugszeichenliste

- (1): Schließsystem
- (2): Garagentor
- (3): Sender
- (4): Empfänger
- (5): Torantrieb
- (6): Gehäuse
- (7): Funksendemodul
- (8): Prozessor
- (9, 9', 9"): Schnittstelleneinheit
- (10): Funkempfangsmodul
- (11): Prozessor
- (12): Programmiergerät
- (13): Rechnereinheit
- (14): Bedienfeld
- (15,15'): Schnittstelle
- (16): Personalcomputer
- (17): Prozessoreinheit
- (18): Terminal
- (19): Tastatur

- C1: Code
- CN: Code
- EC1: Empfängercode
- ECM: Empfängercode

## Patentansprüche

1. Programmiergerät für Sender-/Empfängersysteme zur berührungslosen Betätigung von Türen und Toren, wobei zur Betätigung einer Tür oder eines Tores von einem Sender (3) eines Sender-/Empfängersystems ein Sendercode in einen zugeordneten Empfänger (4) eingelesen und dort mit Empfängercodes verglichen wird, umfassend folgende Komponenten:
* eine Rechnereinheit (13) zur Verwaltung der Sendercodes und der Empfängercodes der Sender-/Empfängersysteme,
* eine Eingabeeinheit zur Definition der Sendercodes und Empfängercodes der Sender-/Empfängersysteme,
* und eine Schnittstelleneinheit (9") zum Anschluss von Sendern (3) und Empfängern (4), über welche Empfängercodes an angeschlossene Empfänger (4) und Sendercodes an angeschlossene Sender (3) ausgebbar sind,
wobei in der Rechnereinheit (13) eine Liste von Codes abgespeichert ist, aus welcher mittels der Eingabeeinheit Empfängercodes auswählbar sind oder die Empfängercodes mittels der Eingabeeinheit eingebbar sind,
wobei ein Sendercode für einen Sender (3) eines Sender-/Empfängersystems durch Auswahl aus den Empfängercodes des zugeordneten Empfängers (4) mittels der Eingabeeinheit vorgebbar ist,
**dadurch gekennzeichnet, dass** ein Empfängercode, der als Sendercode bereits vergeben wurde in der Rechnereinheit (13) maskiert wird, so dass dieses maskierte Empfängercode für eine weitere Vergabe der Sendercodes gesperrt ist.

2. Programmiergerät nach Anspruch 1, **dadurch gekennzeichnet, dass** dieses eine Anzeigeeinheit aufweist, mittels derer die Sendercodes und Empfängercodes visualisierbar sind.

3. Programmiergerät nach einem der Ansprüche 1 oder 2, **dadurch gekennzeichnet, dass** in diesem den Sendercodes und den Empfängercodes eines Sender-/Empfängersystems eine spezifische Kennung zugewiesen ist.

4. Programmiergerät nach Anspruch 3, **dadurch gekennzeichnet, dass** die Sendercodes und die Empfängercodes eines Sender-/Empfängersystems in der Rechnereinheit (13) unter der Kennung abgespeichert sind.

5. Programmiergerät nach einem der Ansprüche 3 oder 4, **dadurch gekennzeichnet, dass** die Kennung über die Eingabeeinheit vorgebbar ist.

6. Programmiergerät nach einem der Ansprüche 1 bis 5, **dadurch gekennzeichnet, dass** mittels der Eingabeeinheit Empfängercodes für einen Empfänger (4) und/oder Sendercodes für einen Sender (3) eines Sender-/Empfängersystems änderbar sind.

7. Programmiergerät nach Anspruch 6, **dadurch gekennzeichnet, dass** mittels der Eingabeeinheit Empfängercodes und/oder Sendercodes löschbar sind.

8. Programmiergerät nach einem der Ansprüche 1 bis 7, **dadurch gekennzeichnet, dass** in der Rechnereinheit (13) jeweils die aktuelle Version der Sendercodes und der Empfängercodes gespeichert ist.

9. Programmiergerät nach Anspruch 8, **dadurch gekennzeichnet, dass** aktualisierte Sendercodes an den jeweiligen Sender und / oder aktualisierte Empfängercodes an den jeweiligen Empfänger (4) über die Schnittstelleneinheit (9") ausgebbar sind.

10. Programmiergerät nach einem der Ansprüche 1 bis 9, **dadurch gekennzeichnet, dass** dieses an einen Personalcomputer (16) anschließbar ist.

11. Programmiergerät nach einem der Ansprüche 1 bis 9, **dadurch gekennzeichnet, dass** dieses in einem Personalcomputer (16) integriert ist.

12. Programmiergerät nach einem der Ansprüche 10 oder 11, **dadurch gekennzeichnet, dass** die Anzeigeeinheit von einem Terminal (18) gebildet ist.

13. Programmiergerät nach einem der Ansprüche 10 bis 12, **dadurch gekennzeichnet, dass** die Eingabeeinheit von einer Tastatur (19) gebildet ist.

14. Programmiergerät nach einem der Ansprüche 1 bis 13, **dadurch gekennzeichnet, dass** die Schnittstelleneinheit (9") wenigstens einen Schnittstellenadapter aufweist.

15. Programmiergerät nach einem der Ansprüche 1 bis 14, **dadurch gekennzeichnet, dass** die Schnittstelleneinheit (9") wenigstens eine Schnittstelle (15) zur berührungslosen Datenübertragung aufweist.

## Claims

1. Programming apparatus for transmitter/receiver systems for contactless actuation of doors and gates, wherein for actuation of a door or a gate of a transmitter (3) by a transmitter/receiver system a transmitter code is read into an associated receiver (4) and compared there with receiver codes, comprising the following components:
- a computer unit (13) for management of the transmitter codes and the receiver codes of the transmitter/receiver systems,
- an input unit for definition of the transmitter codes and receiver codes of the transmitter/receiver systems,
- and an interface unit (9") for connection of transmitters (3) and receivers (4), by way of which receiver codes can be output at connected receivers (4) and transmitter codes output at connected receivers (4) and transmitter codes output at connected transmitters (3),
wherein stored in the computer unit (13) is a list of codes from which receiver codes are selectable by means of the input unit or the receiver codes can be input by means of the input unit,
wherein a transmitter code is presettable for a transmitter (3) of a transmitter/receiver system by selection from the receiver codes of the associated receiver (4) by means of the input unit,
**characterised in that** a receiver code, which was already allocated as transmitter code, is masked in the computer unit (13) so that this masked receiver code is blocked for further allocation of the transmitter codes.

2. Programming apparatus according to claim 1, **characterised in that** this comprises an indicating unit by means of which the transmitter codes and receiver codes can be visualised.

3. Programming apparatus according to one of claims 1 and 2, **characterised in that** in this a specific identification is assigned to the transmitter codes and the receiver codes of a transmitter/receiver system.

4. Programming apparatus according to claim 3, **characterised in that** the transmitter codes and the receiver codes of a transmitter/receiver system are stored in the computer unit (13) under the identification.

5. Programming apparatus according to one of claims 3 and 4, **characterised in that** the identification is presettable by way of the input unit.

6. Programming apparatus according to any one of claims 1 to 5, **characterised in that** receiver codes for a receiver (4) and/or transmitter codes for a transmitter (3) of a transmitter/receiver system can be changed by means of the input unit.

7. Programming apparatus according to claim 6, **characterised in that** receiver codes and/or transmitter codes can be erased by means of the input unit.

8. Programming apparatus according to any one of claims 1 to 7, **characterised in that** the respective current version of the transmitter codes and the receiver codes is stored in the computer unit (13).

9. Programming apparatus according to claim 8, **characterised in that** updated transmitter codes can be output at the respective transmitter, and/or updated receiver codes at the respective receiver (4), by way of the interface unit (9").

10. Programming apparatus according to any one of claims 1 to 9, **characterised in that** this is connectible with a personal computer (16).

11. Programming apparatus according to any one of claims 1 to 9, **characterised in that** this is integrated in a personal computer (16).

12. Programming apparatus according to one of claims 10 and 11, **characterised in that** the indicating unit is formed by a terminal (18).

13. Programming apparatus according to any one of claims 10 to 12, **characterised in that** the input unit is formed by a keyboard (19).

14. Programming apparatus according to any one of claims 1 to 13, **characterised in that** the interface unit (9") comprises at least one interface adapter.

15. Programming apparatus according to any one of claim 1 to 14, **characterised in that** the interface unit (9") comprises at least one interface (15) for contactless data transmission.

## Revendications

1. Appareil de programmation pour systèmes émetteurs/récepteurs pour l'actionnement sans contact de portes et de portails, dans lequel, pour l'actionnement d'une porte ou d'un portail, un code d'émetteur est chargé par un émetteur (3) d'un système émetteur/récepteur dans un récepteur (4) associé et comparé dans celui-ci avec des codes de récepteur, comprenant les composants suivants :
* une unité de calcul (13) pour gérer les codes d'émetteur et les codes de récepteur des systèmes émetteurs/récepteurs,
* une unité d'entrée pour définir des codes d'émetteur et des codes de récepteur des systèmes émetteurs/récepteurs,
* et une unité d'interface (9") pour connecter des émetteurs (3) et des récepteurs (4), via laquelle des codes de récepteur peuvent être délivrés à des récepteurs (4) connectés et des codes d'émetteur à des émetteurs (3) connectés,
une liste de codes étant enregistrée dans l'unité de calcul (13), à partir de laquelle des codes de récepteur peuvent être sélectionnés au moyen de l'unité d'entrée ou les codes de récepteur peuvent être entrés au moyen de l'unité d'entrée,
un code d'émetteur pour un émetteur (3) d'un système émetteur/récepteur pouvant être spécifié par sélection parmi les codes de récepteur du récepteur (4) associé au moyen de l'unité d'entrée,
**caractérisé en ce qu'**un code de récepteur qui a déjà été attribué comme code d'émetteur est masqué dans l'unité de calcul (13), de sorte que ce code de récepteur est bloqué pour une nouvelle attribution de codes d'émetteur.

2. Appareil de programmation selon la revendication 1, **caractérisé en ce que** celui-ci présente une unité d'affichage au moyen de laquelle les codes d'émetteur et codes de récepteur son visualisables.

3. Appareil de programmation selon l'une des revendications 1 ou 2, **caractérisé en ce que** dans celui-ci, une identification spécifique est affectée aux codes d'émetteur et aux codes de récepteur d'un système émetteur/récepteur.

4. Appareil de programmation selon la revendication 3, **caractérisé en ce que** les codes d'émetteur et les codes de récepteur d'un système émetteur/récepteur sont enregistrés sous l'identification dans l'unité de calcul (13).

5. Appareil de programmation selon l'une des revendications 3 ou 4, **caractérisé en ce que** l'identification peut être spécifiée via l'unité d'entrée.

6. Appareil de programmation selon l'une des revendications 1 à 5, **caractérisé en ce que** des codes de récepteur pour un récepteur (4) et/ou des codes d'émetteur pour un émetteur (3) d'un système émetteur/récepteur sont modifiables au moyen de l'unité d'entrée.

7. Appareil de programmation selon la revendication 6, **caractérisé en ce que** des codes de récepteur et/ou des codes d'émetteur sont effaçables au moyen de l'unité d'entrée.

8. Appareil de programmation selon l'une des revendications 1 à 7, **caractérisé en ce que** la version actuelle des codes d'émetteur et des codes de récepteur est mémorisée dans l'unité de calcul (13).

9. Appareil de programmation selon la revendication 8, **caractérisé en ce que** des codes d'émetteur actualisés peuvent être délivrés à l'émetteur respectif et/ou des codes de récepteur actualisés au récepteur (4) respectif via l'unité d'interface (9").

10. Appareil de programmation selon l'une des revendications 1 à 9, **caractérisé en ce que** celui-ci peut être connecté à un ordinateur personnel (16).

11. Appareil de programmation selon l'une des revendications 1 à 9, **caractérisé en ce que** celui-ci est intégré dans un ordinateur personnel (16).

12. Appareil de programmation selon l'une des revendications 10 ou 11, **caractérisé en ce que** l'unité d'affichage est formée par un terminal (18).

13. Appareil de programmation selon l'une des revendications 10 à 12, **caractérisé en ce que** l'unité d'entrée est formée par un clavier (19).

14. Appareil de programmation selon l'une des revendications 1 à 13, **caractérisé en ce que** l'unité d'interface (9") présente au moins un adaptateur d'interface.

15. Appareil de programmation selon l'une des revendications 1 à 14, **caractérisé en ce que** l'unité d'interface (9") présente au moins une interface (15) pour la transmission de données sans contact.
